# EUROPÄISCHE PATENTSCHRIFT

(11) **EP 0 344 363 B1**
(45) Veröffentlichungstag und Bekanntmachung des Hinweises auf die Patenterteilung: **16.02.1994**
(21) Anmeldenummer: 88119739.6
(22) Anmeldetag: 26.11.1988
(51) Int. Cl.: B65B 43/30, B65H 9/10

(54) **Vorrichtung zum Ausrichten und Öffnen flachliegender Kunststoffsäcke**
Device for orienting and opening flat-lying plastic bags
Dispositif pour orienter et ouvrir des sacs en matière plastique mis à plat

(30) Priorität: 03.06.1988 DE 3818793
(43) Veröffentlichungstag der Anmeldung: 06.12.1989
(73) Patentinhaber: Librawerk Maschinenfabrik GmbH, 38104 Braunschweig (DE)
(72) Erfinder: Görlitz, Frank-Otto, Dipl.-Ing., D-3300 Braunschweig (DE); Droste, Hans Joachim, D-3380 Goslar (DE)
(74) Vertreter: Einsel, Martin, Dipl.-Phys.

(56) Entgegenhaltungen:
- FR-A- 2 584 676
- GB-A- 2 172 270

## Beschreibung

Die Erfindung betrifft eine Vorrichtung zum Ausrichten und Öffnen flachliegender Kunststoffsäcke, bei der jeder Sack auf einen Ablagetisch abgelegt und in eine vorbestimmte Lage auf den Tisch überführt und unter Zuhilfenahme von Andruckrollen ausgerichtet sowie in der ausgerichteten Position mittels an den öffnungsseitigen Enden der Sackwandungen angreifender Saugköpfe in die Offenstellung überführt wird.

Es sind Vorrichtungen der genannten Art bekannt, bei denen der Sack auf einen Ablagetisch überführt wird und unter der Einwirkung eines unter dem Sack erzeugten Luftpolsters bis gegen einen Anschlag am Ende des Tisches befördert wird.

Bei dieser bekannten Anordnung erfolgt eine Ausrichtung des Sackes nur in einer Richtung, so daß zusätzliche vorherige oder nachträgliche Maßnahmen notwendig sind, um ihn auch in bezug auf die andere Richtung in eine vorbestimmte Position zu überführen (DE-PS 24 52 049).

Aus der DE-A-36 23 086 (& FR-A-2 584 676) ist ein automatisches Abfüllsystem zum Füllen von Beuteln bekannt, bei dem eine Ausrichtung mittels Andruckrollen auch in X- und Y-Richtung möglich ist.

Der Erfindung liegt die Aufgabe zugrunde, eine Vorrichtung der eingangs genannten Art nach der DE-A-3 623 086 so auszubilden, daß bei einem einfachen Aufbau Säcke unterschiedlicher Abmessungen auf dem Ablagetisch in beiden Richtungen positioniert und eine Aussortierung der Säcke ermöglicht wird, deren öffnungsseitiges Ende sich nicht in die Offenstellung überführen läßt.

Zur Lösung vorstehender Aufgabe kennzeichnet sich die einleitend genannte Vorrichtung durch die im Kennzeichen des Anspruches 1 genannten Merkmale.

Die Ausrichtung der auf den Ablagetisch überführten bzw. abgelegten Säcke erfolgt in zwei Stufen, nämlich zunächst durch die Zentrierfinger in der einen Richtung und nachfolgend durch den antreibbaren Endlosförderer in Verbindung mit den Andruckrollen in der anderen Richtung, wobei durch die Zentrierfinger eine seitliche Verschiebung quer zu der Förderrichtung mit Sicherheit vermieden wird.

Anstelle der sonst üblichen Anschlagkanten sind die mit den Andruckrollen und dem Antrieb des Endlosförderers zusammenwirkenden Sensoren vorgesehen, welche die Förderung des jeweiligen Sackes sehr präzise begrenzen, zumal der Endlosförderer einschließlich der Antriebseinrichtung sehr leicht ausgeführt werden kann und beim Abschalten praktisch keine merkbaren Nachlaufzeiten auftreten.

Dadurch, daß der Endlosförderer reversibel antreibbar ist, kann mit Hilfe des Förderers und der Andruckrollen der Sack in der einen Richtung in die Zentrierposition und auch in der anderen Richtung von dem Tisch abgefördert werden, wenn der Sack sich nicht öffnen läßt und dies durch Erfassung geeigneter Kriterien mittels der Sensoren feststellbar ist.

Durch die Aussortierung derjenigen Säcke, die sich nicht öffnen lassen, werden nachfolgende Fehlschaltungen bzw. Fehlbetätigungen vermieden, die insbesondere bei automatischen Absackanlagen zu sehr großen Problemen führen.

Dadurch, daß die im Abstand parallel verlaufenden Leisten gegeneinander hin und her bewegbar gehalten sind, können diese auf unterschiedliche Sollabstände eingestellt werden, um unterschiedlichen Sackgrößen Rechnung zu tragen.

Der Endlosförderer kann als relativ schmaler Bandförderer, vorzugsweise als schmaler Zahnriemenförderer, ausgeführt sein, da er keine großen Massen zu bewegen hat und durch das Zusammenwirken mit den Andruckrollen trotz der schmalen Ausbildung gewährleistet, daß auch relativ breite Säcke mit Sicherheit längs der Tischebene unter Aufrechterhaltung ihrer planebenen Lage befördert werden.

Um die Leisten mit den aufragenden Zentrierfingern gegeneinander und voneinander weg zu bewegen, müssen diese mit entsprechenden Antriebseinrichtungen ausgerüstet sein. Zweckmäßig ist es, wenn jede Leiste mit einer Kolbenzylinderanordnung verbunden ist, die ihrerseits jeweils quer zur Längsrichtung der Leiste verschiebbar an einem Träger gehalten ist. In der einen Endstellung der Kolbenzylinderanordnung und dem dadurch gegebenen größten Abstand der Zentrierfinger wird der jeweilige Sack auf den Tisch abgelegt und die Kolbenzylinderanordnung in die andere Endstellung überführt, welche der Zentrierstellung für den Sack entspricht.

Der Hub der Kolbenzylinderanordnungen ist dabei verhältnismäßig eng begrenzt, um durch kurze Bewegungen der Zentrierfinger die Zentrierung zu erreichen.

Um die Vorrichtung auf unterschiedliche Sackabmessungen einzustellen, ist es zweckmäßig, wenn unterhalb der Leisten zwei parallele zu den Leisten verlaufende Träger in Form von Spindeln vorgesehen sind, auf denen gegensinnig verfahrbare Schlitten gehalten und geführt sind, welche jeweils eine Kolbenzylinderanordnung tragen. Mit Hilfe der als Spindeln ausgebildeten Träger kann der Abstand der mit den Kolbenzylinderanordnungen verbundenen Leisten den unterschiedlichen Abmessungen der auszurichtenden Säcke angepaßt werden.

Eine besonders sichere und einfache Führung der Schlitten ergibt sich, wenn jeder Schlitten mit einer auf der einen Spindel geführten Gewindehülse verbunden und auf der anderen Spindel gleitend geführt ist.

Die mit dem Endlosförderer zusammenwirkenden Andruckrollen, welche in ihrer Wirkstellung den Sack gegen das obere Trum des Endlosförderers drücken, sind zweckmäßigerweise mit Hubantrieben in Form von Kolbenzylinderanordnungen versehen, wobei diese Kolbenzylinderanordnungen in einem vom Tisch aufragenden Gestell gehalten sind. Die Andruckrollen können dabei als Einfachrollen oder aber auch in Förderrichtung gesehen paarweise an einem hierfür vorgesehenen Träger befestigt sein.

Zweckmäßig ist es, wenn ein in der Tischplatte vorgesehener Sensor als Positionierungssensor außerhalb der Auflegeposition des Sackes in Richtung der Weiterförderung des Sackes bei seiner Abnahme von dem Tisch angeordnet ist. Über diesen Sensor kann der jeweilige Vorschub des Sackes mittels des Endlosförderers im Zusammenwirken mit wenigstens einer Andruckrolle sehr präzise gestoppt werden, so daß alle Säcke bei Beendigung des Ausrichtvorganges die gleiche Position auf dem Tisch einnehmen und in dieser Position geöffnet sowie im geöffneten Zustand von dem Greifer zur Weiterförderung, beispielsweise an eine Sackklemme, erfaßt werden können.

In der ausgerichteten Position sollte der Sack den Positionierungssensor überdecken, so daß der Sensor auch bei der späteren Öffnung des Sackes als Indikator für den vollzogenen Öffnaungsvorgang benutzt werden kann.

Besonders vorteilhaft ist es, wenn ein weiterer Sensor im Bereich der Auflegeposition des Sackes, jedoch gegen die Weiterförderrichtung des Sackes so weit von dem Positionierungssensor entfernt angeordnet ist, daß er außerhalb des Sackes in seiner Endposition auf dem Tisch liegt.

Auf diese Weise kann durch den weiteren Sensor nach erfolgter Zentrierung des Sackes durch die Zentrierfinger der Antrieb des Endlosförderers und die Überführung einer Druckrolle in die Wirkposition mittels dieses Sensors gesteuert werden, wobei sichergestellt wird, daß der Endlosförderer nur dann in Betrieb gesetzt wird, wenn auch ein Sack auf dem Ablagetisch liegt, der auch den weiteren Sensor abdeckt.

Besonders zweckmäßig ist es, wenn im Bereich des Positionierungssensors die an den Sackwandungen angreifenden Saugköpfe angeordnet sind, von denen wenigstens einer mit einer Hubeinrichtung verbunden ist. Bei dieser Anordnung kann in besonders einfacher Weise der Positionierungssensor zugleich als Indikator für die Überwachung eines ordnungsgemäßen Öffnens des Sackes dienen. Wenn nämlich ein Sack sich nicht durch die Saugköpfe öffnen läßt, kann durch Einstellung der Saugköpfe dafür gesorgt werden, daß dieser Sack von dem Positionierungssensor abgehoben wird und bei einer entsprechenden Zeitsteuerung dieses Sensors durch dessen vorzeitige Freigabe von dem Sack die unterbliebene Öffnung des Sackes erkennbar wird und durch entsprechende Schaltungsanordnungen die nachfolgende Betätigung des Greifers unterbunden sowie über eine Steuerungseinrichtung ggf. nach mehrfachem Öffnungsversuch mittels des Endlosförderers und der Andruckrollen dieser nicht zu öffnende Sack entgegen seiner betriebsmäßigen Weiterförderrichtung von dem Ablagetisch abtransportiert bzw. ausgeworfen wird.

Die Zeichnung gibt ein Ausführungsbeispiel der Erfindung in schematischer Darstellung wieder.

Es zeigen:
- Fig. 1: einen Längsschnitt durch die Vorrichtung nach der Erfindung,
- Fig. 2: eine Teildraufsicht auf die unterhalb der Auflagefläche des Tisches befindlichen Vorrichtungsteile, wobei die Auflagefläche des Tisches nur gestrichelt wiedergegeben ist,
- Fig. 3: einen Schnitt durch die Darstellung nach Fig. 2 entlang der Schnittlinie III-III.

Gemäß der Anordnung nach Fig. 1 ist an dem unteren Ende eines insgesamt mit 1 bezeichneten Rahmengestelles ein Ablagetisch 2 für die auszurichtenden Säcke vorgesehen, welcher an dem Rahmengestell 1 gehalten ist.

Unterhalb des Ablagetisches 2 sind zwei im Abstand parallel zueinander verlaufende Leisten 3 und 4 vorgesehen.

Von den Leisten 3 und 4 ragen Zentrierfinger 5 auf, welche durch Schlitze 6 durch den Ablagetisch 2 hin durchragen und an ihren oberen Enden gegeneinander abgewinkelt sind.

In dem dargestellten Beispiel sind an jeder Leiste 3 bzw. 4 drei aufragende Zentrierfinger 5 vorgesehen.

Die Leisten 3 und 4 sind gegeneinander hin und her bewegbar gehalten. Zu diesem Zweck ist jede der Leisten mit einer Kolbenzylinderanordnung 7 bzw. 8 verbunden, die ihrerseits auf einem Schlitten 9 bzw. 10 befestigt ist. Jeder der Schlitten 9 und 10 ist auf zwei quer zu den Leisten 3 und 4 verlaufenden Trägern in Form von Spindeln 11 und 12 geführt bzw. der eine Abschnitt eines jeden Schlittens 9 bzw. 10 ist gleitend auf einer der Spindeln 11 bzw. 12 gehalten, während sein anderes Ende mit einer Gewindehülse der jeweils anderen Spindel verbunden ist bzw. die Gewindehülse der jeweils anderen Spindel bildet. Auf diese Weise kann durch Verdrehung der Spindeln 11 und 12 um ihre Längsachsen eine gegenseitige Verschiebung der Schlitten 9 und 10 erfolgen, so daß die Leisten 3 und 4 auf unterschiedliche Abstände einstellbar sind.

Die Leisten 3 und 4 mit den aufragenden Zentrierfingern 5 dienen zur Ausrichtung der auf den Ablagetisch 2 zwischen die in der Spreizstellung befindlichen Leisten aufgelegten Säcke, so daß diese in eine Position gebracht werden, bei der zwei ihrer Kanten mit den Leisten 3 und 4 fluchten.

Zwischen den Leisten 3 und 4 und mit diesen parallel verlaufend ist ein insgesamt mit 15 bezeichneter Endlosförderer vorgesehen, dem ein elektromotorischer Antrieb 16 zugeordnet ist.

Das obere Trum 15a des Endlosförderers 15 verläuft dicht oberhalb der Ebene des Ablagetisches 2.

Oberhalb des Endlosförderers 15 bzw. seines oberen Trums 15a sind in einem Querträger 1a des Rahmengestelles 1 Andruckrollen 17, 18 und 19 mit diesen zugeordneten Kolbenzylinderanordnungen 20 und 21 gehalten. Die Andruckrolle 17 ist im Bereich des einen Endes des oberen Trums 15a des Endlosförderers 15 angeordnet, während die anderen Andruckrollen 18 und 19 an einer gemeinsamen Tragplatte 22 in Richtung mit dem Endlosförderer fluchtend und oberhalb des anderen Endes des Endlosförderers 15 angeordnet sind.

Mittels der Kolbenzylinderanordnungen 20 und 21 können die Andruckrollen 17 bzw. 18 und 19 in Richtung der Doppelpfeile 23 verfahren sowie in eine Andruckstellung gegen das obere Trum 15a des Endlosförderers gedrückt werden.

In der Tischplatte des Ablagetisches 2 sind weiterhin Sensoren 24 und 25 angeordnet. Der Sensor 24 ist als Positionierungssensor außerhalb der Auflegeposition des Sackes in Richtung seiner Weiterförderung bei Abnahme von dem Ablagetisch 2 angeordnet.

Demgegenüber ist der andere Sensor 25 im Bereich der Auflageposition des Sackes jedoch gegen die Weiterförderrichtung des Sackes so weit von dem Positionierungssensor 24 entfernt angeordnet, daß er außerhalb des Sackes in seiner Endposition auf dem Ablagetisch 2 liegt.

Die Zuführung eines jeden Sackes erfolgt in der Weise, daß der Sack so auf den Ablagetisch 2 abgelegt wird, daß er zwischen den einander gegenüberliegenden Zentrierfingern 5 und unter die Andruckrollen 17 und 18 zu liegen kommt.

Es erfolgt nunmehr zunächst eine Zentrierung des Sackes mittels der Zentrierfinger 5, indem die Leisten 3 und 4 über die zugeordneten Kolbenzylinderanordnungen 7 und 8 bis in ihre Endstellungen gegeneinander bewegt werden. In dieser in Fig. 3 wiedergegebenen Position liegen die Zentrierfinger 5 bei entsprechender vorheriger Justierung der Leisten 3 und 4 an den seitlichen Längsrändern des Sackes an. In Fig. 3 ist ein Sack S gestrichelt in dieser Position wiedergegeben.

Es erfolgt nunmehr die Ausrichtung des Sackes in der anderen Richtung mit Hilfe des Endlosförderers 15 und der Andruckrolle 17. Dabei wird der Endlosförderer nur dann betätigt, wenn der Sensor 25 von einem Sack abgedeckt ist. Bei eingeschaltetem Antreibe 16 des Endlosförderers 15 wird durch Andruck der Andruckrolle 17 der Sack in Richtung zum Positionierungssensor 24 befördert. Sobald er den Positionierungssensor erreicht bzw. überdeckt hat, wird über den Sensor und eine Steuerungseinrichtung der Antriebe 16 des Endlosförderers abgeschaltet und die Andruckrolle 17 durch die Kolbenzylinderanordnung 20 angehoben.

Zum öffnen des in dieser Position befindlichen Sackes sind in dem Rahmengestell 1 Saugköpfe 26 und 27 angeordnet, von denen der Saugkopf 27 über eine Kolbenzylinderanordnung 28 heb- und senkbar gehalten ist.

Die Saugköpfe 26 und 27 greifen an dem Sack im Bereich desjenigen Randes an, der auch mit dem Positionierungssensor 24 zusammenwirkt.

Nach erfolgter Öffnung des Sackes durch die Saugköpfe 26 und 27 wird der Sack in nicht dargestellter Weise in geöffnetem Zustand von Greifern erfaßt und weiterbefördert, beispielsweise auf eine Sackklemme aufgestreift.

Sollte ein Sack sich nicht öffnen lassen, so kann durch entsprechende Einstellung der Saugkraft beispielsweise dafür gesorgt werden, daß der Sack von dem heb- und senkbaren Saugkopf 27 mit nach oben genommen wird und hierdurch der Positionierungssensor 24 nicht mehr von dem Sack abgedeckt ist, so daß in Abhängigkeit von diesem Zustand bei entsprechender Zeitsteuerung für die Wirksamkeit des Positionierungssensors 24 die Saugwirkung auf den Sack unterbrochen sowie gleichzeitig der Endlosförderer 15 über den Antrieb 16 in umgekehrter Richtung angetrieben und die Andruckrollen 18 und 19 mittels der Kolbenzylinderanordnung 21 in die Andruckstellung nach unten verfahren werden und somit der Sack gegen seine normale Weiterförderrichtung abgezogen und von dem Ablagetisch 2 in Richtung des Pfeiles 28 aus der Vorrichtung ausgeworfen wird.

Die Steuerung zum Auswerfen eines Sackes, welcher sich nicht öffnen läßt, kann auch in anderer Weise, beispielsweise über die Saugköpfe 26 und 27, erfolgen.

## Patentansprüche

1. Vorrichtung zum Ausrichten und Öffnen flachliegender Kunststoffsäcke (S), bei der jeder Sack auf einen Ablagetisch (2) abgelegt und in eine vorbestimmte Lage auf den Tisch überführt und unter Zuhilfenahme von Andruckrollen ausgerichtet sowie in der ausgerichteten Position mittels an den öffnungsseitigen Enden der Sackwandungen angreifender Saugköpfe (26,27) in die Offenstellung überführt wird, **dadurch gekennzeichnet**, daß zur Ausrichtung des Sackes (S) in der einen Richtung unterhalb des Ablagetisches (2) zwei im Abstand parallel verlaufende Leisten (3,4) über einen Antrieb gegeneinander hin und her bewegbar gehalten und mit durch Schlitze (6) des Tisches (2) hindurch aufragenden Zentrierfingern (5) ausgerüstet sind, daß zur Ausrichtung des Sackes in der anderen Richtung zwischen den Leisten (3,4) ein parallel zu diesen verlaufender reversibel antreibbarer Endlosförderer (15) vorgesehen ist, dessen oberes Trum (15a) dicht oberhalb der Tischebene verläuft, wobei dem Förderer (15) von oben auf die Endbereiche seines oberen Trums (15a) absenkbare Andruckrollen (17;18,19) zugeordnet sind, und daß in der Tischplatte durch den jeweils aufgelegten Sack betätigbare Sensoren (24,25) zur Steuerung der Hubbewegung der Andruckrollen und des Endlosförderers angeordnet sind.

2. Vorrichtung nach Anspruch 1, **dadurch gekennzeichnet,**daß jede Leiste (3,4) mit einer Kolbenzylinderanordnung (7,8) verbunden ist, die ihrerseits jeweils quer zur Längsrichtung der Leiste verschiebbar an einem Träger (11,12) gehalten ist.

3. Vorrichtung nach Anspruch 2, **dadurch gekennzeichnet**, daß unterhalb der Leisten (3,4) zwei parallele, quer zu den Leisten verlaufende Träger in Form von Spindeln (11,12) vorgesehen sind, auf denen gegensinnig verfahrbare Schlitten (9,10) gehalten und geführt sind, welche jeweils eine Kolbenzylinderanordnung (7,8) tragen.

4. Vorrichtung nach Anspruch 3, **dadurch gekennzeichnet**, daß jeder Schlitten (9;10) mit einer auf der einen Spindel (11 bzw. 12) geführten Gewindehülse verbunden und auf der anderen Spindel gleitend geführt ist.

5. Vorrichtung nach einem der vorhergehenden Ansprüche, **dadurch gekennzeichnet**, daß für die Andruckrollen (17;18,19) Hubantriebe (20;21) in Form von Kolbenzylinderanordnungen vorgesehen sind, die in einem vom Tisch (2) aufragenden Gestell (1) gehalten sind.

6. Vorrichtung nach einem der vorhergehenden Ansprüche, **dadurch gekennzeichnet**, daß ein Sensor (24) als Positionierungssensor außerhalb der Auflegeposition des Sackes (S) in Richtung der Weiterförderung des Sackes bei seiner Abnahme von dem Tisch (2) angeordnet ist.

7. Vorrichtung nach Anspruch 6, **dadurch gekennzeichnet,** daß ein weiterer Sensor (25) im Bereich der Auflegeposition des Sackes (S), jedoch gegen die Weiterförderrichtung des Sackes so weit von dem Positionierungssensor (24) entfernt angeordnet ist, daß er außerhalb des Sackes in seiner Endposition auf dem Tisch (2) liegt.

8. Vorrichtung nach einem der vorhergehenden Ansprüche, **dadurch gekennzeichnet**, daß im Bereich des Positionierungssensors (24) die an den Sackwandungen angreifenden Saugköpfe (26,27) angeordnet sind, von denen wenigstens einer mit einer Hubeinrichtung (28) verbunden ist.

9. Vorrichtung nach einem der vorhergehenden Ansprüche, **dadurch gekennzeichnet**, daß die Sensoren (24,25) mit einer Steuerungseinrichtung verbunden sind derart, daß der auf den Tisch (2) aufgelegte Sack (S) nach seiner Ausrichtung durch die Zentrierfinger (5) mittels des Endlosförderers (15) bis zum Erreichen des Positionierungssensors (24) gefördert wird und nicht in die Offenstellung überführbare Säcke mittels des Endlosförderers (15) gegen die Weiterförderrichtung des Sackes ausgeworfen werden.

## Claims

1. Device for aligning and opening flat plastic bags (S), in which each bag is deposited on a delivery table (2), moved into a predetermined position on the table, aligned with the aid of pressure rollers and, when in the aligned position, brought into the open position by means of suction heads (26, 27) acting on the opening ends of the bag walls, characterised in that in order to align the bag (S) in one direction two bars (3, 4), which extend in parallel at a spacing from one another, are held below the delivery table (2) such that they can be moved to-and-fro with respect to one another by a drive and are provided with centring fingers (5), which project upwards through slits (6) in the table (2), that to align the bag in the other direction an endless conveyor (15), which can be driven in a reversible manner, is provided between the bars (3, 4) and parallel to the latter, the upper half (15a) of which conveyor extends just above the plane of the table, pressure rollers (17; 18, 19) being associated with the conveyor (15), which rollers can be lowered from above onto the end areas of the upper half (15a) of the conveyor, and that sensors (24, 25), which can be actuated by the bag which is deposited at the time, are arranged in the table board to control the raising movement of the pressure rollers and the endless conveyor.

2. Device according to claim 1, characterised in that each bar (3, 4) is connected to a piston-cylinder arrangement (7, 8), which in turn is held on a support (11, 12) such that it can be displaced transversely to the longitudinal direction of the bar.

3. Device according to claim 2, characterised in that two parallel supports which are in the form of spindles (11, 12) are provided below the bars (3, 4), which supports extend transversely to the bars and on which carriages (9, 10) which can move in opposite directions are held and guided, the carriages in each case bearing a piston-cylinder arrangement (7, 8).

4. Device according to claim 3, characterised in that each carriage (9; 10) is connected to a threaded sleeve, which is guided on one spindle (11 or 12), and is guided in a sliding manner on the other spindle.

5. Device according to any one of the preceding claims, characterised in that lifting drives (20; 21) in the form of piston-cylinder arrangements are provided for the pressure rollers (17; 18, 19), which arrangements are held in a frame (1) projecting upwards from the table (2).

6. Device according to any one of the preceding claims, characterised in that a sensor (24) is arranged as a positioning sensor outside of the position in which the bag (S) is deposited in the direction in which it is conveyed further when removed from the table (2).

7. Device according to claim 6, characterised in that another sensor (25) is arranged in the area of the position in which the bag (S) is deposited, yet at such a distance from the positioning sensor (24) counter to the direction in which the bag is conveyed further that it lies outside of the bag in its end position on the table (2).

8. Device according to any one of the preceding claims, characterised in that the suction heads (26, 27) which act on the bag walls are arranged in the area of the positioning sensor (24), at least one of which heads is connected to a lifting device (28).

9. Device according to any one of the preceding claims, characterised in that the sensors (24, 25) are connected to a control device such that, after it has been aligned by the centring fingers (5), the bag (S) which is deposited on the table (2) is conveyed by means of the endless conveyor (15) until it reaches the positioning sensor (24), and any bags which cannot be moved into the open position are rejected by means of the endless conveyor (15) counter to the direction in which the bag is conveyed further.

## Revendications

1. Dispositif pour orienter et ouvrir des sacs (S) en matière plastique reposant à plat, dans lequel chaque sac est déposé sur un reposoir (2) et est transféré à une position prédéterminée sur le reposoir, puis est orienté par l'intervention de galets presseurs et est transféré à la position ouverte lorsqu'il occupe la position orientée, au moyen de têtes d'aspiration (26, 27) venant en prise avec les extrémités des parois des sacs qui sont situées côté ouverture, caractérisé par le fait que, en vue d'orienter le sac (S) dans l'une des directions, deux réglettes (3, 4) s'étendant parallèlement à distance sont retenues au-dessous du reposoir (2), avec faculté de mouvement alternatif réciproque par l'intermédiaire d'un entraînement, et sont équipées de doigts de centrage (5) saillant vers le haut à travers des fentes (6) du reposoir (2) ; par le fait que, en vue d'orienter le sac dans l'autre direction un convoyeur sans fin (15), pouvant être entraîné en mode réversible, est prévu entre les réglettes (3, 4) et s'étend parallèlement à ces dernières, convoyeur dont le brin supérieur (15a) défile à très courte distance au-dessus du plan du reposoir, des galets presseurs (17 ; 18, 19), associés au convoyeur (15), pouvant être abaissés sur les régions extrêmes de son brin supérieur (15a) ; et par le fait que des capteurs (24, 25), actionnables par le sac respectivement placé à plat, sont disposés dans le plateau du reposoir en vue de commander la course des galets presseurs et du convoyeur sans fin.

2. Dispositif selon la revendication 1, caractérisé par le fait que chaque réglette (3, 4) est reliée à un vérin (7, 8) qui, à son tour, est respectivement retenu sur un support (11, 12) avec faculté de coulissement transversalement par rapport à la direction longitudinale de la réglette.

3. Dispositif selon la revendication 2, caractérisé par le fait que deux supports parallèles revêtant la forme de broches (11, 12) sont prévus au-dessous des réglettes (3, 4) et s'étendent transversalement par rapport auxdites réglettes, supports sur lesquels sont retenus et guidés des chariots (9, 10) qui sont déplaçables en sens inverse et portent respectivement un vérin (7, 8).

4. Dispositif selon la revendication 3, caractérisé par le fait que chaque chariot (9 ; 10) est relié à une douille taraudée mobile sur l'une (11, respectivement 12) des broches, et est guidé sur l'autre broche pour effectuer un glissement.

5. Dispositif selon l'une des revendications précédentes, caractérisé par le fait que des entraînements de levage (20 ; 21), prévus pour les galets presseurs (17 ; 18, 19), revêtent la forme de vérins qui sont retenus dans un bâti (1) saillant verticalement au-delà du reposoir (2).

6. Dispositif selon l'une des revendications précédentes, caractérisé par le fait qu'un capteur (24) remplissant la fonction d'un capteur de positionnement est placé à l'extérieur de la position dans laquelle le sac (S) repose à plat, dans la direction du convoyage ultérieur du sac lors de son enlèvement à l'écart du reposoir (2).

7. Dispositif selon la revendication 6, caractérisé par le fait qu'un capteur supplémentaire (25) est placé à distance du capteur de positionnement (24) au voisinage de la position dans laquelle le sac (S) repose à plat, mais toutefois en sens inverse de la direction du convoyage ultérieur, de telle sorte qu'il se trouve à l'extérieur du sac dans sa position extrême sur le reposoir (2).

8. Dispositif selon l'une des revendications précédentes, caractérisé par le fait que les têtes d'aspiration (26, 27) venant en prise avec les parois des sacs sont disposées dans la région du capteur de positionnement (24), têtes dont au moins l'une est reliée à un système de levage (28).

9. Dispositif selon l'une des revendications précédentes, caractérisé par le fait que les capteurs (24, 25) sont raccordés à un système de commande de telle sorte que, après son orientation par les doigts de centrage (5), le sac (S) placé à plat sur le reposoir (2) soit convoyé, au moyen du convoyeur sans fin (15), jusqu'à ce que le capteur de positionnement (24) soit atteint, et que des sacs ne pouvant pas être transférés à la position ouverte soient expulsés, au moyen du convoyeur sans fin (15), en sens inverse de la direction du convoyage ultérieur du sac.
